# FASCICULE DE BREVET EUROPEEN

(11) **EP 2 942 111 B1**
(45) Date de publication et mention de la délivrance du brevet: **24.04.2019**
(21) Numéro de dépôt: 15166479.4
(22) Date de dépôt: 05.05.2015
(51) Int. Cl.: B05D 1/26, B05D 1/18

(54) **DISPOSITIF DE RÉALISATION D'UN DÉPÔT DE PARTICULES SUR UN SUBSTRAT ET PROCÉDÉ DE DÉPÔT UTILISANT UN TEL DISPOSITIF**
VORRICHTUNG ZUR ABLAGERUNG VON PARTIKELN AUF EINEM SUBSTRAT, UND ABLAGERUNGSVERFAHREN, BEI DEM EINE SOLCHE VORRICHTUNG ZUM EINSATZ KOMMT
DEVICE FOR PRODUCING A DEPOSIT OF PARTICLES ON A SUBSTRATE AND DEPOSITING METHOD USING SUCH A DEVICE

(30) Priorité: 08.05.2014 FR 1454166
(43) Date de publication de la demande: 11.11.2015
(73) Titulaire: COMMISSARIAT À L'ÉNERGIE ATOMIQUE ET AUX ÉNERGIES ALTERNATIVES, 75015 Paris (FR); CNRS, 75794 Paris Cedex 16 (FR); Université Joseph Fourier - Grenoble, 38041 Grenoble Cedex 9 (FR)
(72) Inventeur: Picard, Emmanuel, 38410 Saint Martin d'Uriage (FR); Cordeiro, Julien, 71240 Varennes-le-Grand (FR); Berton, Kévin, 38100 Grenoble (FR); Peyrade, David, 38430 Moirans (FR); Zelsmann, Marc, 38330 Biviers (FR)
(74) Mandataire: Novaimo

(56) Documents cités:
- WO-A1-2008/014604
- US-A- 6 068 878
- US-A1- 2011 159 700
- US-A1- 2012 040 164
- US-A1- 2012 171 448

## Description

L'invention concerne le domaine de la répartition de particules sur une surface. L'invention concerne en particulier un dispositif de dépôt de particules par voie liquide ou un dispositif pour le dépôt de particules par voie liquide. L'invention concerne encore un procédé de dépôt de particules par voie liquide. L'invention concerne enfin un produit obtenu par le procédé selon l'invention.

Il est connu de déposer sur une surface des particules en suspension dans un liquide. On peut déposer du liquide sur la surface puis d'évaporer le liquide.

Toutefois, il est délicat de déposer des particules sur des surfaces de manière répétable selon ce processus. En effet, la quantité des particules déposées dépend de la manière de déposer le liquide. Pour maîtriser cette quantité, il est nécessaire de déposer un volume calibré de ce liquide pour avoir toujours la même quantité de matière à disposition afin de remplir des structures d'un substrat structuré avec les particules.

Lorsque les volumes de liquide à déposer sont faibles et que les tailles deviennent petites, des phénomènes de capillarité deviennent prépondérants et compliquent les choses.

Le document US20120040164A1 décrit un procédé de fabrication d'une couche de matériau dans un container. Selon ce procédé, on introduit dans le container, un substrat, de l'eau et un disque de Teflon® flottant sur l'eau à l'interface eau/air. Ensuite, on positionne des particules dans une suspension, puis un polymère soluble sur le disque. Au bout de quelques heures l'ensemble forme une couche de particules qui se dépose sur le substrat lorsque l'eau est retirée.

Le but de l'invention est de fournir un dispositif de dépôt de particules par voie liquide améliorant les dispositifs connus de l'art antérieur. En particulier, l'invention propose un dispositif simple et permettant des opérations de dépôt de particules par voie liquide qui soient répétables, fiables et précises.

Selon l'invention, le dispositif de dépôt de particules par voie liquide, comprend:
- une première chambre apte à être alimentée en un liquide chargé en particules,
- une deuxième chambre, présentant une ouverture destinée à être obturée par une surface d'un substrat sur laquelle les particules doivent être déposées,
- un orifice de communication entre la première chambre et la deuxième chambre, l'orifice de communication étant apte à la migration du liquide de la première chambre vers la deuxième chambre, et
- un évent prévu dans la deuxième chambre et mettant en communication la deuxième chambre et un milieu extérieur au dispositif.

L'évent et l'orifice de communication peuvent être disposés à l'opposé l'un de l'autre dans la deuxième chambre ou sensiblement à l'opposé l'un de l'autre dans la deuxième chambre et/ou l'évent et l'orifice de communication peuvent être disposés sur deux parois opposées ou sensiblement opposées de la deuxième chambre.

La première chambre et la deuxième chambre peuvent présenter respectivement une première paroi et une deuxième paroi disposées l'une dans la continuité de l'autre. La première chambre et la deuxième chambre peuvent présenter notamment un plafond commun.

La première chambre peut être parallélépipédique ou sensiblement parallélépipédique et/ou la deuxième chambre peut être parallélépipédique ou sensiblement parallélépipédique.

Le volume de la première chambre peut être inférieur au volume de la deuxième chambre, voire le volume de la première chambre peut être inférieur à la moitié du volume de la deuxième chambre, voire le volume de la première chambre peut être inférieur au tiers du volume de la deuxième chambre.

La hauteur de la première chambre peut être inférieure à la hauteur de la deuxième chambre, voire la hauteur de la première chambre peut être inférieure à la moitié de la hauteur de la deuxième chambre, voire la hauteur de la première chambre peut être inférieure au tiers de la hauteur de la deuxième chambre.

Le dispositif peut comprendre une embase et un couvercle amovible et/ou rapporté sur l'embase.

Le dispositif peut être réalisé en un matériau à base de silicone, notamment en PDMS.

Le volume de la première chambre peut être d'environ 30 à 40 mm³ et/ou le volume de la deuxième chambre peut être d'environ 100 mm³.

Selon l'invention, le procédé de dépôt de particules sur une surface d'un substrat comprend l'utilisation d'un dispositif défini précédemment.

Le procédé peut comprendre les étapes suivantes,
- Mettre en place le dispositif sur la surface du substrat ;
- Alimenter la première chambre en un liquide chargé en particules, notamment au travers d'une paroi de la première chambre ;
- Evaporer le liquide.

L'étape d'alimentation de la première chambre en un liquide chargé en particules peut être réalisée grâce à un outil, notamment une aiguille, dont le diamètre de l'extrémité est inférieur à la hauteur de la première chambre.

L'invention porte aussi sur un produit obtenu par la mise en oeuvre du procédé défini précédemment.

L'invention sera mieux comprise à la lecture de la description qui va suivre, donnée uniquement à titre d'exemple et faite en se référant aux dessins annexés sur lesquels :
La figure 1 est une vue en perspective éclatée d'un premier mode de réalisation du dispositif selon l'invention.
La figure 2 est une vue de dessus de l'embase du dispositif selon le premier mode de réalisation, les dimensions étant indiquées en mm.
La figure 3 est une vue en coupe, selon le plan III-III, de l'embase du dispositif selon le premier mode de réalisation.
La figure 4 est une vue de dessus du dispositif selon un deuxième mode de réalisation de l'invention.
La figure 5 est une vue en coupe du dispositif selon le deuxième mode de réalisation.
La figure 6 est une vue en coupe du dispositif selon le deuxième mode de réalisation, le dispositif étant utilisé pour mettre en oeuvre une première étape de réalisation d'un procédé de dépôt selon l'invention.
La figure 7 est une vue en coupe du dispositif selon le deuxième mode de réalisation, le dispositif étant utilisé pour mettre en oeuvre une deuxième étape de réalisation d'un procédé de dépôt selon l'invention.

Un premier mode de réalisation d'un dispositif 10 de dépôt de particules par voie liquide selon l'invention est décrit ci-après en référence aux figures 1 à 3. Un deuxième mode de réalisation d'un dispositif 10 de dépôt de particules par voie liquide selon l'invention est décrit ci-après en référence aux figures 4 et 5. Les deux modes de réalisation diffèrent l'un de l'autre seulement par des caractéristiques de dimensions et par la présence d'un couvercle 2 amovible ou rapporté sur une embase 1 dans le premier mode, ou d'un couvercle étant, dans le deuxième mode, soit fixé à l'embase, soit étant monobloc avec l'embase.

Le dispositif 10 comprend:
- une première chambre 11,
- une deuxième chambre 12,
- un orifice 13 ou canal ou passage de communication entre la première chambre 11 et la deuxième chambre 12, et
- un évent 14 prévu dans la deuxième chambre et mettant en communication la deuxième chambre et un milieu extérieur 200 au dispositif.

Le milieu extérieur est l'atmosphère ambiante, notamment l'air ambiant. L'évent est disposé dans une paroi verticale de la deuxième chambre qui n'est pas destinée à venir en contact avec un liquide qui sera injecté dans les chambres.

Les première et deuxième chambres reliées par l'orifice de communication forment donc une cavité unique.

L'orifice de communication peut ne pas présenter de section d'aire plus réduite que celle que présente la chambre de plus petite dimension, au moins au voisinage de l'orifice.

Comme vu précédemment, la première chambre et la deuxième chambre sont réalisées dans le dispositif, en particulier dans l'embase 1. Le couvercle 2 ferme la première chambre et la deuxième chambre d'un côté du dispositif. De l'autre côté du dispositif, la deuxième chambre présente une ouverture 129 destinée à être obturée par une surface 101 d'un substrat à traiter comme décrit plus bas, c'est-à-dire une surface sur laquelle on doit déposer des particules. La première chambre et la deuxième chambre présentent avantageusement respectivement une première paroi 111 de couvercle et une deuxième paroi 121 disposées l'une dans la continuité de l'autre. Ainsi, le couvercle peut former un plafond commun 111, 121 à la première chambre et à la deuxième chambre.

De préférence, l'évent et l'orifice de communication sont disposés à l'opposé l'un de l'autre dans la deuxième chambre ou sensiblement à l'opposé l'un de l'autre dans la deuxième chambre. Notamment, l'évent et l'orifice de communication peuvent être disposés sur deux parois 122, 125 opposées ou sensiblement opposées de la deuxième chambre, notamment des parois parallèles ou sensiblement parallèles. L'avantage d'une telle disposition ou configuration sera donnée plus bas.

Par exemple, la première chambre est parallélépipédique ou sensiblement parallélépipédique et/ou la deuxième chambre est parallélépipédique ou sensiblement parallélépipédique. Par exemple, la première chambre présente un fond 119 et des parois latérales 113, 114 et 115. Par exemple, la deuxième chambre présente des parois latérales 122, 123, 124 et 125.

Le volume de la première chambre est inférieur au volume de la deuxième chambre. Le volume de la première chambre peut notamment être inférieur à la moitié du volume de la deuxième chambre, voire le volume de la première chambre peut être inférieur au tiers du volume de la deuxième chambre.

Notamment, le volume de la première chambre est d'environ 30 à 40 mm³ et/ou le volume de la deuxième chambre est d'environ 100 mm³. Avec les dimensions des chambres du dispositif de la figure 3, le volume de la première chambre vaut 36 mm³ et le volume de la deuxième chambre vaut 108 mm³. Il est évident que des volumes plus importants peuvent être mis en jeu en utilisant des chambres couvrant des surfaces pouvant aller jusqu'à plusieurs centaines de cm³ et sur lesquelles on doit déposer des particules.

La hauteur h' de la première chambre est de préférence inférieure à la hauteur h de la deuxième chambre, voire la hauteur h' de la première chambre est inférieure à la moitié de la hauteur h de la deuxième chambre, voire la hauteur h' de la première chambre est inférieure au tiers de la hauteur h de la deuxième chambre. Par exemple, h vaut 3 mm et h' vaut entre 0,5 mm et 1,5 mm, notamment 1 mm.

La deuxième chambre est reliée à la première chambre par l'orifice 13, ayant une aire de section égale au tiers de la surface d'un côté de la deuxième chambre à laquelle est connectée la première chambre. La première chambre peut mesurer la même largeur que la deuxième chambre et/ou leurs parois supérieures 111, 121 peuvent être coplanaires.

Le dispositif est de préférence réalisé en un matériau à base de silicone, notamment en PDMS (ou polydiméthylsiloxane). Les faces horizontales, c'est-à-dire le couvercle, peuvent être réalisées en verre.

La réalisation du dispositif peut être effectuée par exemple par moulage de PDMS dans un moule en aluminium. D'autres matériaux peuvent être utilisés mais la mouillabilité de ces matériaux par le liquide utilisé devra être semblable à celle du PDMS par l'eau.

Un mode d'exécution d'un procédé de dépôt de particules sur une surface 101 d'un substrat 100 est décrit ci-après en référence aux figures 6 et 7.

Le procédé comprend l'utilisation d'un dispositif selon défini ou décrit précédemment.

Le procédé de dépôt comprend les étapes suivantes,
- Mettre en place le dispositif 10 sur la surface 101 du substrat 100 comme représenté à la figure 6 ;
- Alimenter la première chambre 11 en un liquide 30 chargé en particules, notamment au travers d'une paroi 111 de la première chambre, comme représenté à la figure 6 ;
- Evaporer le liquide, comme représenté à la figure 7.

L'étape d'alimentation de la première chambre 11 en un liquide 30 chargé en particules est réalisée grâce à un outil 110, notamment une aiguille, dont le diamètre de l'extrémité est avantageusement inférieur à la hauteur h' de la première chambre 11.

Une fois le dispositif positionné sur la surface du substrat sur laquelle les particules doivent être déposées, il faut remplir d'abord la première chambre, puis le remplissage se poursuit dans la deuxième chambre, le liquide introduit dans la première chambre migrant vers la deuxième chambre via l'orifice 13. Ce remplissage se fait grâce à un outil qui permet de percer une paroi de la première chambre, notamment la paroi 111 ou la paroi 115. Le remplissage se poursuit jusqu'à couvrir la surface 101 de substrat sur laquelle des particules doivent être déposées et s'arrête avant le remplissage complet de la deuxième chambre, c'est-à-dire avant que la paroi 122 présentant l'évent 14 ne soit mouillée. La dose de liquide contenue dans l'outil doit donc être calibrée et inférieure au volume de la cavité formée par les première et deuxième chambres. Durant le remplissage, du fait des phénomènes de capillarité, le liquide mouille progressivement les parois 125, 101, 121, 123 et 124 après être sorti par l'orifice 13 et le front 31 de liquide progresse vers la paroi 122 en chassant le gaz, notamment l'air contenu dans la deuxième chambre, via l'évent 14.

Grâce à la configuration du dispositif, il est possible d'imposer des conditions de mouillage au liquide avant son entrée dans la deuxième chambre. La première chambre doit être complètement remplie (ou sensiblement, il peut rester une ou plusieurs poches d'air) avant le début du remplissage de la deuxième chambre. Le liquide va donc se répartir dans la deuxième chambre, depuis l'orifice 13 de communication et donc uniquement en mouillant progressivement les surfaces de la deuxième chambre, par exemple en mouillant progressivement cinq des parois de la deuxième chambre. La paroi 122 présentant l'évent 14 se retrouve face au front de liquide, mais n'est pas atteint par le liquide, le volume de liquide étant déterminé ou calibré pour éviter qu'il vienne mouiller cette paroi. Le front de liquide 31 peut ainsi être formé sensiblement parallèlement à la paroi 122. Cet effet est obtenu par les dispositions relatives de l'évent et de l'orifice de communication dans la deuxième chambre. Les évent et orifice sont par exemple disposés à l'opposé l'un de l'autre ou sensiblement à l'opposé l'un de l'autre dans la deuxième chambre.

La première chambre peut être remplie sans aucune contrainte sur la position de l'outil 110 assurant le remplissage, notamment l'aiguille 110. Le diamètre de l'extrémité de l'outil 110 est par exemple de 0.5mm de diamètre. Cet outil permet de percer le matériau du dispositif afin d'injecter le liquide. L'effet obtenu est indépendant de la position de l'injection. En effet, lors de l'injection, l'extrémité de l'outil peut être perpendiculaire au fond 119 du dispositif. Alternativement, l'extrémité de l'outil peut être parallèle au fond 119 du dispositif. L'extrémité de l'outil peut encore occuper toute configuration intermédiaire.

Pour favoriser ou permettre l'évaporation du liquide comme représenté sur la figure 7, il est possible de réaliser un chauffage, notamment un chauffage du substrat 100 et/ou du dispositif 10. Lors de l'évaporation, le front de liquide 31 se déplace vers la paroi 125, le gaz d'évaporation du liquide étant évacué via l'évent 14. En se retirant, le front de liquide laisse sur les parois et sur la surface 101 du substrat, notamment dans des structures ou gravures 102 réalisées sur la surface 101, un dépôt 103 de particules qui se trouvaient préalablement en suspension dans le liquide. Selon la densité de particules dans le liquide et selon la forme et/ou la taille des structures, on peut ainsi déposer le nombre de particules que l'on veut dans chaque structure.

L'évent peut être couplé à un système d'aspiration. Le réglage du système d'aspiration peut, associé avec le chauffage, améliorer l'efficacité du dépôt de particules.

Dans le cas où des particules doivent être déposées sur une grande surface de substrat et dans le cas où la cavité présente un grand volume, le dispositif peut comprendre plusieurs évents. Les évents sont de préférence répartis sur la paroi 125. Il est également possible de supprimer la paroi 125. L'ouverture de la deuxième chambre à ce niveau constitue un évent de grandes dimensions.

Le dispositif 10 peut ensuite être retiré ou déposé. Autrement dit, le dispositif 10 peut être enlevé ou séparé du substrat. On obtient alors un produit 100 ou un substrat 100 réalisé par la mise en oeuvre du procédé défini ou décrit précédemment. On obtient donc un produit 100 ou un substrat 100 sur lequel des particules ont été déposées.

Grâce à la solution décrite plus haut, il est possible d'obtenir une introduction de l'outil qui amène le liquide qui ne détruit ou n'endommage pas le substrat. Lorsque la quantité de liquide souhaitée est déterminée, l'opération devient reproductible puisque la quantité déposée sera toujours identique.

Lorsque l'on injecte un liquide dans une cellule dont le volume est similaire à celui du liquide injecté, il est très difficile d'être déterministe sur les faces qui vont être en contact avec le liquide. Grâce à la solution décrite plus haut, il est ainsi possible d'injecter un liquide dans un volume fermé, par exemple de forme parallélépipédique, avec un outil, de manière déterministe. Le remplissage est reproductible et indépendant de la dextérité de l'opérateur. On sait que seules certaines parois déterminées de la deuxième chambre seront mouillées par le liquide. Enfin, grâce à la géométrie du dispositif, il est possible de ne pas détériorer les parois de la deuxième chambre ou la surface du substrat (par piqure de la paroi ou de la surface).

Un dépôt de particules sur une surface peut permettre l'analyse ultérieure des particules et/ou leur caractérisation. Un dépôt de particules sur une surface peut permettre une fonctionnalisation de la surface où les particules assurent une fonction déterminée, notamment une fonction qu'elles assurent intrinsèquement.

Dans ce document, par « évent », on entend toute ouverture ou passage ou tout ensemble d'ouvertures ou de passages permettant l'évacuation de gaz.

## Revendications

1. Dispositif (10) de dépôt de particules par voie liquide, comprenant:
- une première chambre (11) apte à être alimentée en un liquide (30) chargé en particules,
- une deuxième chambre (12) présentant une ouverture (129) destinée à être obturée par une surface (101) d'un substrat sur laquelle les particules doivent être déposées,
- un orifice (13) de communication entre la première chambre (11) et la deuxième chambre (12), l'orifice de communication étant apte à la migration du liquide de la première chambre vers la deuxième chambre, et
- un évent (14) prévu dans la deuxième chambre et mettant en communication la deuxième chambre et un milieu (200) extérieur au dispositif.

2. Dispositif selon la revendication 1, **caractérisé en ce que** l'évent et l'orifice de communication sont disposés à l'opposé l'un de l'autre dans la deuxième chambre ou sensiblement à l'opposé l'un de l'autre dans la deuxième chambre et/ou **en ce que** l'évent et l'orifice de communication sont disposés sur deux parois (122, 125) opposées ou sensiblement opposées de la deuxième chambre.

3. Dispositif selon l'une des revendications précédentes, **caractérisé en ce que** la première chambre et la deuxième chambre présentent respectivement une première paroi (111) et une deuxième paroi (121) disposées l'une dans la continuité de l'autre, la première chambre et la deuxième chambre présentant notamment un plafond commun (111, 121).

4. Dispositif selon l'une des revendications précédentes, **caractérisé en ce que** la première chambre est parallélépipédique ou sensiblement parallélépipédique et/ou **en ce que** la deuxième chambre est parallélépipédique ou sensiblement parallélépipédique.

5. Dispositif selon l'une des revendications précédentes, **caractérisé en ce que** le volume de la première chambre est inférieur au volume de la deuxième chambre, voire **en ce que** le volume de la première chambre est inférieur à la moitié du volume de la deuxième chambre, voire **en ce que** le volume de la première chambre est inférieur au tiers du volume de la deuxième chambre.

6. Dispositif selon l'une des revendications précédentes, **caractérisé en ce que** la hauteur de la première chambre est inférieure à la hauteur de la deuxième chambre, voire **en ce que** la hauteur de la première chambre est inférieure à la moitié de la hauteur de la deuxième chambre, voire **en ce que** la hauteur de la première chambre est inférieure au tiers de la hauteur de la deuxième chambre.

7. Dispositif selon l'une des revendications précédentes, **caractérisé en ce que** le dispositif comprend une embase (1) et un couvercle (2) amovible et/ou rapporté sur l'embase.

8. Dispositif selon l'une des revendications précédentes, **caractérisé en ce que** le dispositif est réalisé en un matériau à base de silicone, notamment en PDMS.

9. Procédé de dépôt de particules sur une surface (101) d'un substrat (100), comprenant l'utilisation d'un dispositif selon l'une des revendications précédentes.

10. Procédé selon la revendication précédente, comprenant les étapes suivantes,
- Mettre en place le dispositif sur la surface (101) du substrat (100) ;
- Alimenter la première chambre (11) en un liquide (30) chargé en particules, notamment au travers d'une paroi (111) de la première chambre ;
- Evaporer le liquide.

11. Procédé selon la revendication précédente, dans lequel l'étape d'alimentation de la première chambre (11) en un liquide (30) chargé en particules est réalisée grâce à un outil (110), notamment une aiguille, dont le diamètre de l'extrémité est inférieur à la hauteur de la première chambre (11).

## Patentansprüche

1. Vorrichtung (10) zur Ablagerung von Partikeln durch Nassverfahren, die Folgendes umfasst:
- eine erste Kammer (11), die angepasst ist, um mit einer Flüssigkeit (30), die mit Partikeln beladen ist, versorgt zu werden,
- eine zweite Kammer (12), die eine Öffnung (129) aufweist, die dazu bestimmt ist, durch eine Oberfläche (101) eines Substrats verschlossen zu werden, auf dem die Partikel abgelagert werden sollen,
- eine Kommunikationsöffnung (13) zwischen der ersten Kammer (11) und der zweiten Kammer (12), wobei die Kommunikationsöffnung zu der Migration der Flüssigkeit von der ersten Kammer zu der zweiten Kammer fähig ist, und
- eine Entlüftung (14), die in der zweiten Kammer vorgesehen ist und die zweite Kammer und ein Milieu (200) außerhalb der Vorrichtung verbindet.

2. Vorrichtung nach Anspruch 1, **dadurch gekennzeichnet, dass** die Entlüftung und die Kommunikationsöffnung einander entgegengesetzt in der zweiten Kammer oder im Wesentlichen einander entgegengesetzt in der zweiten Kammer angeordnet sind, und/oder dass die Entlüftung und die Kommunikationsöffnung auf zwei Wänden (122, 125), die der zweiten Kammer entgegensetzt oder im Wesentlichen entgegengesetzt sind, angeordnet sind.

3. Vorrichtung nach einem der vorstehenden Ansprüche, **dadurch gekennzeichnet, dass** die erste Kammer und die zweite Kammer jeweils eine erste Wand (111) und eine zweite Wand (121) aufweisen, die eine in der Fortsetzung der anderen angeordnet sind, wobei die erste Kammer und die zweite Kammer insbesondere eine gemeinsame Decke (111, 121) aufweisen.

4. Vorrichtung nach einem der vorstehenden Ansprüche, **dadurch gekennzeichnet, dass** die erste Kammer parallelepipedisch oder im Wesentlichen parallelepipedisch ist, und/oder dass die zweite Kammer parallelepipedisch oder im Wesentlichen parallelepipedisch ist.

5. Vorrichtung nach einem der vorstehenden Ansprüche, **dadurch gekennzeichnet, dass** das Volumen der ersten Kammer kleiner ist als das Volumen der zweiten Kammer, sogar dass das Volumen der ersten Kammer kleiner ist als die Hälfte des Volumens der zweiten Kammer, sogar dass das Volumen der ersten Kammer kleiner ist als das Drittel des Volumens der zweiten Kammer.

6. Vorrichtung nach einem der vorstehenden Ansprüche, **dadurch gekennzeichnet, dass** die Höhe der ersten Kammer kleiner ist als die Höhe der zweiten Kammer, sogar dass die Höhe der ersten Kammer kleiner ist als die Hälfte der Höhe der zweiten Kammer, sogar dass die Höhe der ersten Kammer kleiner ist als das Drittel der Höhe der zweiten Kammer.

7. Vorrichtung nach einem der vorstehenden Ansprüche, **dadurch gekennzeichnet, dass** die Vorrichtung eine Basis (1) und einem abnehmbaren Deckel (2), der abnehmbar und/oder auf dem Sockel angefügt ist, umfasst.

8. Vorrichtung nach einem der vorstehenden Ansprüche, **dadurch gekennzeichnet, dass** die Vorrichtung aus einem Material auf Silikonbasis, insbesondere aus PDMS, gefertigt ist.

9. Verfahren zur Ablagerung von Partikeln auf einer Oberfläche (101) eines Substrats (100), das das Verwenden einer Vorrichtung nach einem der vorstehenden Ansprüche umfasst.

10. Verfahren nach dem vorstehenden Anspruch, das die folgenden Schritte umfasst,
- Einrichten der Vorrichtung auf der Oberfläche (101) des Substrats (100);
- Versorgen der ersten Kammer (11) mit einer Flüssigkeit (30), die mit Partikeln beladen ist, insbesondere durch eine Wand (111) der ersten Kammer;
- Verdampfen der Flüssigkeit.

11. Verfahren nach dem vorstehenden Anspruch, wobei der Schritt des Versorgens der ersten Kammer (11) mit Flüssigkeit (30), die mit Partikeln beladen ist, dank einem Werkzeug (110), insbesondere einer Nadel, deren Durchmesser des Endes kleiner ist als die Höhe der ersten Kammer (11), ausgeführt wird.

## Claims

1. Device (10) for depositing particles via the liquid route comprising:
- a first chamber (11) adapted to being supplied with a liquid (30) charged with particles,
- a second chamber (12) having an opening (129) which is intended to be closed by a surface (101) of a substrate on which particles have to be deposited,
- a communication hole (13) between the first chamber (11) and the second chamber (12), the communication hole being adapted to the travelling of the liquid from the first chamber towards the second chamber, and
- a vent (14) which is provided in the second chamber and which places the second chamber and a medium (200) which is external with respect to the device in communication.

2. Device according to claim 1, **characterised in that** the vent and the communication hole are arranged opposite each other in the second chamber or substantially opposite each other in the second chamber and/or **in that** the vent and the communication hole are arranged on two opposing or substantially opposing walls (122, 125) of the second chamber.

3. Device according to either of the preceding claims, **characterised in that** the first chamber and the second chamber have a first wall (111) and a second wall (121) which are arranged one in continuation of the other, respectively, the first chamber and the second chamber having in particular a common ceiling (111, 121).

4. Device according to any one of the preceding claims, **characterised in that** the first chamber is parallelepipedal or substantially parallelepipedal and/or **in that** the second chamber is parallelepipedal or substantially parallelepipedal.

5. Device according to any one of the preceding claims, **characterised in that** the volume of the first chamber is less than the volume of the second chamber, or **in that** the volume of the first chamber is less than half of the volume of the second chamber, or **in that** the volume of the first chamber is less than one-third of the volume of the second chamber.

6. Device according to any one of the preceding claims, **characterised in that** the height of the first chamber is less than the height of the second chamber, or **in that** the height of the first chamber is less than half of the height of the second chamber, or **in that** the height of the first chamber is less than one-third of the height of the second chamber.

7. Device according to any one of the preceding claims, **characterised in that** the device comprises a base (1) and a cover (2) which is removable and/or fitted to the base.

8. Device according to any one of the preceding claims, **characterised in that** the device is produced from a silicone-based material, in particular PDMS.

9. Method for depositing particles on a surface (101) of a substrate (100), comprising the use of a device according to any one of the preceding claims.

10. Method according to the preceding claim, comprising the following steps,
- positioning the device on the surface (101) of the substrate (100);
- supplying the first chamber (11) with a liquid (30) charged with particles, in particular through a wall (111) of the first chamber;
- evaporating the liquid.

11. Method according to the preceding claim, in which the step of supplying the first chamber (11) with a liquid (30) charged with particles is carried out by means of a tool (110), in particular a needle, the end diameter of which is less than the height of the first chamber (11).
